# EUROPÄISCHE PATENTSCHRIFT

(11) **EP 1 479 969 B1**
(45) Veröffentlichungstag und Bekanntmachung des Hinweises auf die Patenterteilung: **14.07.2010**
(21) Anmeldenummer: 04011705.3
(22) Anmeldetag: 17.05.2004
(51) Int. Cl.: F21V 21/112, F21V 21/008, F21V 21/00, F21S 8/06

(54) **Seilaufhänger für Leuchten**
Suspension element with cable for luminaire
Elément de suspension à câble pour luminaire

(30) Priorität: 19.05.2003 DE 20307903 U
(43) Veröffentlichungstag der Anmeldung: 24.11.2004
(73) Patentinhaber: TRILUX GmbH & Co. KG, 59759 Arnsberg (DE)
(72) Erfinder: Radin, Bernd, Dipl.-Ing., 59581 Warstein (DE); Eickel, Matthias, Dipl.-Ing., 59757 Arnsberg (DE)
(74) Vertreter: Bobzien, Hans Christoph

(56) Entgegenhaltungen:
- WO-A-80/00871
- DE-A1- 4 010 416
- GB-A- 624 727
- US-A- 2 740 883
- US-B1- 6 517 222

## Beschreibung

Die Erfindung betrifft einen Seilaufhänger für Hängeleuchten mit einer Halterung für ein in Einbaulage vertikales Seil zur Aufhängung einer Leuchte in einem Seilhalterungspunkt und mit einem Befestigungsbereich zur Befestigung der Leuchte an dem Aufhänger, wobei der Befestigungsbereich ein Zentrum aufweist, wobei Mittel zur bezogen auf die Seillängserstreckungsrichtung lateralen Verschiebung des Seilhalterungspunktes relativ zum Zentrum des Befestigungsbereichs für die Leuchte oder Mittel zur bezogen auf die Längserstreckung einer zugeordneten Leuchte lateralen Verschiebung des Leuchtenschwerpunktes relativ zum Seilhalterungspunkt des Leuchtengehäuses vorgesehen sind, wobei das laterale Verschiebungsmittel ein Exzenterelement umfasst, durch dessen Verdrehung eine laterale Verschiebung des Seilhalterungspunktes und des Zentrums des Leuchtenbefestigungsbereichs relativ zueinander oder des Seilhalterungspunktes und des Schwerpunktes eines zugeordneten Leuchtengehäuses relativ zueinander bewirkt wird.

Ferner betrifft die Erfindung eine Leuchte mit einem Seilaufhänger.

Um Leuchten aufzuhängen, wird das Leuchtengehäuse in vielen Fällen über zwei oder vier Seile an einer Decke oder einem anderen horizontalen Träger aufgehängt, wobei die Seile voneinander beabstandet an dem Leuchtenkörper angreifen. Die zugeordneten Seilhalterungspunkte sind zumeist im Bereich der stirnseitigen Enden des Leuchtengehäuses angeordnet, so dass diese einen größtmöglichen Abstand voneinander aufweisen. Der Seilhalterungspunkt ist hierbei der im Wesentlichen punktförmige Bereich des Seils, an welchem die Lastabtragung des Leuchtengehäuses auf das Seil erfolgt, d.h. der Punkt, an welchem das Leuchtengehäuse einschließlich Seilaufhänger an dem jeweiligen Seil lastabtragend angreift. Der Seilaufhänger selber ist hierbei an der Leuchte mit einem zugeordneten Befestigungsbereich verbunden, welcher ein Zentrum aufweist, das dadurch definierbar ist, dass bei einer symmetrischen, d. h. idealen, Gewichtsverteilung auf beiden Seiten des Gehäuses, die durch die Verbindungslinie der Seilhalterungspunkte der Leuchte definiert werden, der Schwerpunkt der Leuchte auf der Verbindungslinie der Seilhalterungspunkte liegt und daher die Leuchte exakt waagerecht aufgehängt ist. Das Zentrum des Befestigungsbereichs des Aufhängers ist somit in der Gehäusemittelebene angeordnet.

Unter einem derartigen Seilaufhänger im Sinne der Erfindung seien Seilaufhänger verstanden, welche allgemein durch ein strangförmiges, langgestrecktes Aufhängelement aufgehängt werden, worunter im Sinne der Erfindung auch Drähte oder dergleichen zu verstehen sind. Ferner kann das Seil in unterschiedlichen Querrichtungen zu seiner Längserstreckungsrichtung unterschiedliche Durchmesser aufweisen und beispielsweise in Art eines Bandes ausgeführt sein, wobei dann der Halterungspunkt in der Mittellängsachse des Bandes liegt.

Bei derartigen Aufhängevorrichtungen für Hängeleuchten ergibt sich verschiedentlich das Problem, dass unterschiedliche Gewichtsverteilungen auf beiden Seiten der Leuchte eine unerwünschte Schrägstellung der abgehängten Leuchte bewirken. Derartige unsymmetrische Gewichtsverteilungen können sich beispielsweise durch Toleranzen der jeweiligen Materialstärken der einzelnen Bauteile, durch asymmetrische Einbauteile und/oder durch Montagetoleranzen ergeben. Derartige Probleme stellen sich insbesondere bei zweiflügeligen Leuchten, bei welchen Leuchtmittel beidseitig eines mit Seilaufhängern versehenen Geräteträgers angeordnet sind, so dass derartige Leuchten eine vergleichsweise große Breite aufweisen.

Derartige Schräglagen der Leuchtenkörper können durch separat an der Leuchte zu befestigende.Ausgleichsgewichte beseitigt werden, die Bestimmung der Solllagen und Sollgewichte der Ausgleichsgewichte zur Erzielung einer horizontalen Anordnung der Leuchte ist jedoch vergleichsweise aufwändig.

Ein gattungsgemäßer Seilaufhänger der genannten Art für eine Leuchte ist beispielsweise aus der WO 80/00871 bekannt. Seilaufhänger für Leuchten, die nach einem anderen Prinzip arbeiten, sind ferner aus der US 6,517,222; GB 624,727; US 2,740,883 und der DE 40 10 416 bekannt.

Der Erfindung liegt daher die Aufgabe zugrunde, eine Leuchte bzw. eine Einrichtung einer Leuchte zu schaffen, mittels welcher auch bei einer eine Schräglage der Hängeleuchte bewirkenden asymmetrische Gewichtsverteilung die Leuchte auf einfache Weise waagerecht ausrichtbar ist, wobei die Einrichtung auf einfache Weise an der Leuchte integrierbar einfach herstellbar ist und der Seilaufhänger sehr kompakt ausgebildet ist.

Die Aufgabe wird dadurch gelöst, dass die Seilhalterung eine Seildurchführung für das Seil aufweist, die sich durch das Zentrum des Aufhängers erstreckt und bei Betätigung des lateralen Verschiebungsmittels lageunveränderlich ist und dass der Seilaufhänger ein in Einbaulage oberes und ein unteres Aufhängerteil umfasst, die aneinander befestigbar sind, und dass zumindest das untere Aufhängerteil eine Seilhalterung und einen Befestigungsbereich für einen korrespondierenden Befestigungsbereich des Leuchtengehäuses aufweist.

Ferner wird die Aufgabe durch ein Leuchtengehäuse nach dem unabhängigen Anspruch 7 gelöst.

Durch die laterale Verschiebung des Seilhalterungspunktes relativ zum Befestigungsbereich der Leuchte können ungleichmäßige Gewichtsverteilungen der Leuchte ausgeglichen werden, so dass der Leuchtenschwerpunkt wieder mit der Verbindungslinie der in Leuchtenlängsrichtung beabstandeten Seilhalterungspunkte zusammenfällt. Dadurch, dass der Gewichtsausgleich durch die erfindungsgemäße Ausbildung des Seilaufhängers erfolgt, ist die Anordnung weiterer Leuchtenzubehörteile wie von Ausgleichsgewichten oder dergleichen entbehrlich, da lediglich das Leuchtengehäuse insgesamt bezogen auf die Seilaufhängung seitlich verschoben werden kann, was besonders bevorzugt ist. Die Verschiebung erfolgt somit im Ergebnis zumindest mit einer Komponente quer zur Leuchtenlängsrichtung, wobei die Verschiebung linear, vorzugsweise senkrecht zur Leuchtenlängsrichtung, oder mit einem anderen, beispielsweise gekrümmten, Verschiebungsweg erfolgen kann.

Es können jedoch auch gegebenenfalls unabhängig von dem Seilaufhänger Mittel vorgesehen sein, um bezogen auf die Längserstreckung der Leuchte den Leuchtenschwerpunkt in Querrichtung relativ zum Seilhalterungspunkt der Leuchte zu verschieben. Diese Mittel sind vorzugsweise bezogen auf die Leuchtenlängsrichtung zumindest in etwa oder genau auf Höhe der Seilaufhänger angeordnet, ohne dass dies immer zwingend notwendig ist. Zur Einstellung der waagerechten Lage der Leuchte können beispielsweise in dem Gehäuse integrierte, verschiebbare Ausgleichsgewichte vorgesehen sein, es können auch bereits vorhandene Komponenten, insbesondere solche mit vergleichsweise hohem Gewicht wie Tranformatoren, Gehäusekomponenten oder dergleichen, zur Gehäusequerrichtung querverschiebbar sein. Vorteilhafterweise ist jedoch das Gehäuse insgesamt in Querrrichtung zur Seilaufhängung verschiebbar, beispielsweise durch eine geeignete Ausbildung der Leuchtenaufhängung selber, da aufgrund des hohen Gehäusegesamtgewichtes nur vergleichsweise geringe Verschiebewege zur Ausbalancierung notwendig sind.

Für die meisten Anwendungsfälle hat sich hierbei eine laterale Verschiebung des Befestigungsbereichs der Seilaufhängung relativ zu dem Seilhalterungspunkt von ca. 0,5 bis ca. 5 mm, vorzugsweise in dem Bereich von 1 bis 3 mm als ausreichend erwiesen.

Das laterale Verschiebungsmittel kann auf ein zugeordnetes Leuchtengehäuse unter lateraler Verschiebung desselben relativ zu der Gehäuselängsrichtung, die durch die Verbindungslinie beabstandeter Seilhalterungspunkte definiert wird, wirken. Das Verschiebungsmittel kann somit unmittelbar oder gegebenenfalls auch unter Zwischenschaltung eines Übertragungsmechanismus auf das Leuchtengehäuse wirken. Das Verschiebungsmittel kann hierdurch besonders einfach und robust ausgeführt werden und ist somit auch für Hängeleuchten mit vergleichsweise hohem Gewicht einsetzbar.

Vorzugsweise ist die Seilhalterung als Seildurchführung ausgeführt, die sich durch das laterale Verschiebungsmittel erstreckt. Die Seildurchführung kann allseitig geschlossen ausgeführt sein. Der Seilaufhänger kann hierdurch besonders kompakt ausgeführt werden.

Insbesondere kann die Seilhalterung an dem Zentrum des Aufhängers bzw. auf dessen Längsachse, die sich parallel zur Längserstreckungsrichtung des Seils erstreckt, angeordnet sein, wobei das laterale Verschiebungsmittel derart ausgeführt sein kann, dass der Seilhalterungspunkt durch Betätigung des Verschiebungsmittels in einer Richtung senkrecht zur Leuchtenlängsrichtung lageunveränderlich ist. Eine Ausbalancierung erfolgt somit nicht über eine Lageänderung des Seilhalterungspunktes. Hierzu kann beispielsweise bei einer Betätigung des Verschiebungsmittels durch eine Drehbewegung der Seilhalterungspunkt auf Höhe der Drehachse angeordnet sein.

Alternativ oder zusätzlich kann das laterale Verschiebungsmittel auf die Seilhalterung wirken bzw. unmittelbar an der Seilhalterung angreifen, so dass unter lateraler Verschiebung der Seilhalterung relativ zu der Gehäuselängsachse bzw. einer Gehäusemittelebene das zugeordnete Leuchtengehäuse im Wesentlichen oder exakt horizontal ausrichtbar ist. Die Gehäuselängsachse wird hierbei durch die Verbindungslinie der Seilaufhängungspunkte definiert.

Vorzugsweise ist jeder Seilaufhängung der Leuchte ein erfindungsgemnässes laterales Verschiebungsmittel zugeordnet.

Ein besonders einfacher Zugang des lateralen Verschiebungsmittels ist gegeben, wenn ein Betätigungsorgan für die laterale Verschiebung von Leuchtenbefestigungsbereich und Seilhalterung relativ zueinander oder allgemein des Leuchtenschwerpunktes relativ zur Seilaufhängung an dem in Einbaulage oberen Ende des Seilaufhängers angeordnet ist. Das Verschiebungsmittel ist hierdurch unabhängig davon leicht zugänglich, von welcher Leuchtenseite die jeweilige Bedienperson das Verschiebungsmittel betätigt. Hierzu kann das Betätigungsorgan einen Angriffsbereich für ein Werkzeug aufweisen, welcher an dem in Einbaulage oberen Ende des Seilaufhängers angeordnet ist. Das Betätigungsorgan kann gegebenenfalls aber auch seitlich an dem Leuchtengehäuse angeordnet sein.

Das Betätigungsorgan kann derart ausgebildet sein, dass an diesem die Stellung des lateralen Verschiebungsmittels und damit zumindest qualitativ die Verschiebung von Seilaufhängung und Leuchtenbefestigungsbereich relativ zueinander ablesbar ist. Hierzu kann beispielsweise bei einem Verschiebungsmittel in Form eines weiter unten beschriebenen Exzenters das Betätigungsorgan eine Markierung aufweisen, welche auch in Form eines Angriffsbereichs für ein Werkzeug wie z.B. in Form eines Schlitzes ausgeführt sein kann, wobei die Markierung die Exzenterachse andeuten kann, beispielsweise indem die schlitzförmige Markierung parallel zu der Exzenterachse verläuft.

Nach einer besonders bevorzugten Ausführungsform umfasst das laterale Verschiebungsmittel ein Exzenterelement, wobei durch Verdrehung des Exzenterelementes eine laterale Verschiebung des Seilaufhängepunktes relativ zu dem Zentrum des Leuchtenbefestigungsbereichs bewirkt wird. Die Exzenterebene steht hierbei vorzugsweise senkrecht zu der Längserstreckungsrichtung des Seils. Durch das Exzenterelement sind hohe Drehmomente und/oder Kräfte zur Verschiebung der Leuchte relativ zu der Seilaufhängung bei einer kompakten Ausführungsform des Seilaufhängers möglich. Vorzugsweise besteht das Verschiebungsmittel lediglich aus einem unmittelbar auf das Gehäuse wirkendem Exzenterelement und einem unmittelbar auf dieses wirkendem Betätigungsorgan, die einstückig miteinander verbunden oder mehrteilig ausgeführt sein können. Das Exzenterelement kann hierbei durch unmittelbare Betätigung des mit dem Exzenter versehenen Bauteils betätigt werden, das Exzenterelement kann auch durch ein Stellglied betätigt werden. Gegebenenfalls kann auch zwischen dem Exzenterelement und der Seilhalterung oder dem Leuchtengehäusebereich, auf welches das Exzenterelement wirkt, ein Kraftübertragungsmittel wie beispielsweise in Form eines Gestänges oder dergleichen vorgesehen sein.

Ein besonders einfach an dem Leuchtengehäuse befestigbarer Seilaufhänger ist gegeben, wenn dieser in Einbaulage ein oberes und ein unteres Aufhängerteil umfasst, die aneinander befestigbar sind, wobei zumindest das untere Aufhängerteil eine Seilhalterung und einen Befestigungsbereich für das Leuchtengehäuse aufweist. Der Seilaufhänger kann hierdurch besonders einfach an einem Befestigungsbereich des Gehäuses festgelegt werden, welcher beispielsweise als eine Durchtrittsöffnung ausgeführt ist, welche den Seilaufhänger teilweise oder vollständig umgibt. Die Befestigung des oberen und unteren Aufhängerteils kann lösbar oder dauerhaft bzw. unlösbar erfolgen. Insbesondere kann die Befestigung durch eine Schraubverbindung erfolgen, wobei die Schraubenlängsachse parallel zur Exzenterdrehachse verläuft. Hierbei kann der Exzenter mit einer mit einem Innengewinde versehenen Bohrung versehen sein. Zur verliersicheren Befestigung des oberen und unteren Aufhängerteils kann eine Schraubensicherung oder ein anderes geeignetes Sicherungselement vorgesehen sein, so dass das obere und das untere Aufhängerteil stets synchron miteinander bewegt werden. Gegebenenfall kann der Auflagebereich des Seilaufhängers für das Leuchtengehäuse, dem gegebenenfalls vorwiegend lediglich eine Halte- bzw. Unterstützungsfunktion zukommen kann, auch gegenüber dem Exzenterelement lageveränderlich, z.B. verdrehbar sein. Die Seilhalterung kann hierbei als teilweise oder allseitig geschlossene Seildurchführung ausgeführt sein.

Zur Befestigung des Leuchtengehäuses kann in dem Verbindungsbereich des oberen und unteren Aufhängerteils eine seitliche Querschnittseinschnürung wie eine seitlich offene Nut zur Aufnahme eines Befestigungsbereichs des Leuchtengehäuses angeordnet sein, wobei die Nut als Umfangsnut ausgeführt sein kann. Vorzugsweise ist das laterale Verschiebungsmittel, welches insbesondere als Exzenterelement ausgeführt sein kann, an dem oberen Aufhängerteil angeordnet oder es greift an diesem an, so dass das mit dem Exzenterelement versehene Bauteil unmittelbar selber unter Bewirkung der lateralen Verschiebung betätigbar ist. Gegebenenfalls kann das Verschiebungsmittel aber auch an dem unteren Aufhängerteil angreifen.

Ferner weist vorzugsweise das untere Aufhängerteil einen in das obere Aufhängerteil eingreifenden Befestigungsbereich, insbesondere in Form eines Gewindezapfens auf, wobei an dem unteren Aufhängerteil vorzugsweise zentrisch zu dem Gewindezapfen eine Seilhalterung vorgesehen ist, beispielsweise in Form einer Sackbohrung, die sich in Zapfenlängsrichtung erstreckt, so dass ein mit einer Krampe oder dergleichen versehenes Seilende in der Ausnehmung anordenbar und das Seil durch den Gewindezapfen durchführbar ist.

Nach einer alternativen Ausführungsform kann das laterale Verschiebungsmittel ein Stellmittel umfassen oder als solches ausgebildet sein, das in eine Richtung quer zur Sollposition des Seils bzw. quer, insbesondere senkrecht, zu einer Seildurchführung des Seilaufhängers unter relativer Lageveränderung des Seilaufhängepunktes zum Zentrum des Leuchtenbefestigungsbereichs verschiebbar ist. Ein derartiges Stellmittel kann in Form einer Stellschraube ausgeführt sein, welche an der Seilaufhängung oder einem Leuchtengehäusebereich, welcher zu der Seilaufhängung verschiebbar ist, ausgeführt ist. Das Verschiebungsmittel kann beispielsweise auch als Schieberorgan ausgeführt sein, der durch eine Stellschraube quer zur Längserstreckungsrichtung des Seils verschiebbar ist. Das Schieberorgan kann hierzu auf einem geeigneten Schlitten oder einem schlittenartigen Gehäusebereich gelagert sein. Als Schieberorgan kann auch das an dem Seil angeordnete Aufhängemittel für das Leuchtengehäuse wie eine endseitige Krampe dienen. Das Stellmittel bzw. der Schieber können hierbei quer zur Längserstreckungsrichtung des Seils linear bewegbar sein. Das Betätigungselement für den Schieber kann hierbei aus einer Richtung quer zur Seillängserstreckungsrichtung betätigbar sein, gegebenenfalls kann unter Zwischenschaltung einer Kraftumlenkung der Schieber auch aus einer vertikalen Richtung, beispielsweise von der Leuchtenoberseite her, betätigbar sein.

Ferner umfasst die Erfindung ein Leuchtengehäuse mit einer erfindungsgemäßen Seilaufhängung. Das Leuchtengehäuse kann hierbei die Seilaufhängung in zwei vertikal beabstandeten Ebenen umgeben, wozu das Gehäuse einen Befestigungsbereich für die Seilaufhängung aufweist, der in Einbaulage in einer ersten vertikalen Höhe angeordnet ist, wobei oberhalb desselben eine Abdeckung vorgesehen sein kann, durch die das laterale Verschiebungsmittel betätigbar ist, beispielsweise durch Einführung eines Werkzeuges in einer Ausnehmung der Abdeckung, wobei hierbei eingeschlossen ist, dass das Verschiebungsmittel in etwa auf Höhe der Abdeckung abschließt. Zur einfacheren Betätigung kann das Verschiebungsmittel auch nach oben oder seitlich von dem Gehäuse vorstehen.

Insbesondere kann die Seilaufhängung an einem Geräteträger der Leuchte befestigt sein, wobei der Geräteträger weitere elektrische Einrichtungen oder Anschlüsse der Leuchte zum Betrieb des jeweiligen Leuchtmittels aufnimmt, wie beispielsweise elektrische Anschlüsse, Transformatoren oder dergleichen. Die Erfindung ist jedoch nicht auf eine derartige Anordnung der Seilaufhängung an dem Leuchtengehäuse beschränkt.

Eine besonders stabile Ausführungsform liegt vor, wenn der Befestigungsbereich des Gehäuses als U-profilförmiger Bereich ausgeführt ist, der beispielsweise auch einen Teilbereich eines anderen Profils darstellen kann. Die Ausbildung als U-Profil bedingt jedoch ein vergleichsweise geringes Gewicht bei hoher Steifigkeit des Gehäusebereichs. Das U-Profil ist hierbei mit mindestens einer Aufnahme für eine Seilaufhängung versehen. Das U-Profil ist an der Innenwand eines Kastenprofils gehaltert bzw. einstückig mit diesem verbunden, wobei das Kastenprofil eine oberseitige, vorzugsweise abnehmbare, Abdeckung aufweist. Das U-Profil kann gegebenenfalls aber auch durch mehrere Profile zusammengesetzt sein, z.B. durch zwei L-Profile. Das Kastenprofil bildet hierbei vorzugsweise ein umfänglich im Wesentlichen geschlossenes Profil. Das Kastenprofil kann einen im Wesentlichen rechteckigen oder quadratischen Querschnitt aufweisen, ohne hierauf beschränkt zu sein. Das U-Profil liegt hierbei vorzugsweise flächig an den Innenwänden des Kastenprofils an und passt sich daher vorzugsweise im Wesentlichen der Querschnittsform des Kastenprofils an, ohne dass dies immer zwingend notwendig ist. Hierdurch ist eine einfache Befestigung der Seilaufhängung bei hoher Steifigkeit des Leuchtengehäusebereichs bzw. Geräteträgers gegeben. Das U-Profil kann sich im Wesentlichen über die Längserstreckung des jeweiligen Gehäuseteils wie z. B. eines Geräteträgers erstrecken, das U-Profil kann gegebenenfalls auch jeweils nur einer Seilaufhängung zugeordnet sein.

Das jeweilige Leuchtengehäuse gemäss der Erfindung kann durch zwei, drei oder vier Seilaufhänger abgehängt sein, ohne hierauf beschränkt zu sein.

Die Erfindung wird nachfolgend beispielhaft beschrieben und anhand der Figuren beispielhaft erläutert. Es zeigen:
- Figur 1: eine Querschnittsansicht einer Hängeleuchte mit erfindungsgemäßem Seilaufhänger,
- Figur 2: unter- und oberseitige Draufsichten (Fig. 2a, 2c), Seitenansicht (Fig. 2b), Schnittdarstellung (Fig. 2d) und perspektivische Ansicht (Fig. 2e) eines unteren Aufhängerteils des erfindungsgemäßen Seilaufhängers,
- Figur 3: unterseitige und oberseitige Draufsichten (Fig. 3a, 3c), Schnittansichten (Fig. 3b, 3d) eines oberen Seilaufhängerteils der erfindungsgemäßen Seilaufhängung,
- Figur 4: eine Seitenansicht im Teilaufriss eines erfindungsgemäßen Seilaufhängers,
- Figur 5: eine Draufsicht auf eine Hängeleuchte mit erfindungsgemäßen Seilaufhänger,
- Figur 6: eine schematische Draufsicht auf einen erfindungsgemäßen Seilaufhänger einer weiteren Ausführungsform,

Figur 1 zeigt einen erfindungsgemäßen Seilaufhänger 1 einer bevorzugten Ausführungsform mit einem Aufhängeseil 2, welches an einer Decke oder dergleichen befestigbar ist, wobei an dem Seilaufhänger ein Leuchtegehäuse 3 aufgehängt ist, welches einen mittleren Geräteträger 4 und beidseitig von diesem angeordnete Korpi 5 zur Aufnahme von Leuchtmittel wie beispielsweise von Leuchtstoffröhren oder dergleichen mit zugeordneten Reflektoren 6 aufweisen. Der Leuchtenschwerpunkt 3a ist schematisch angegeben.

Der Seilaufhänger 1 definiert einen Seilhalterungspunkt 7, welcher durch den Seilmittelpunkt im Bereich der Seilbefestigung definiert wird. Die Seilbefestigung erfolgt hierbei derart, dass an dem der Leuchte zugewandten Seilende eine Querschnittserweiterung in Form einer aufgesetzten Krampe 8 vorgesehen ist, wobei die Krampe vollständig von der Ausnehmung 9 des Seilaufhängers aufgenommen ist, jedoch gegebenenfalls auch teilweise oder vollständig von dem Seilaufhänger in vertikaler Richtung vorstehen kann.

Die Leuchtenlängsrichtung wird hierbei durch die Verbindungslinie der beiden Seilaufhängungen bzw. der diesen zugeordneten Befestigungsbereiche definiert, die zumeist an den Endbereichen des Leuchtengehäuses angeordnet sind. Es versteht sich, dass gegebenenfalls die Breite der flügelartigen Korpi 5 die Länge der Leuchte überschreiten kann oder dass andere unregelmäßige Leuchtengeometrien vorliegen können.

Zur Befestigung der Leuchte an dem Seilaufhänger weist dieser eine seitliche Querschnittseinschnürung auf, die hier als seitlich offene Umfangsnut 10 (Fig. 4) ausgeführt ist. Aufgrund der weiter unten beschriebenen Verdrehung der Seilaufhängung zum Ausgleich von Schräglagen der Hängeleuchte versteht es sich, dass die Querschnittseinschnürung sich zumindest über den durch die Drehbewegung definierten Umfangsbereich erstrecken sollte. In die Umfangsnut 10 greifen hierbei im Wesentlichen horizontal angeordnete Befestigungsbereiche 11 der Leuchte ein, wobei sich die Befestigungsbereiche 11 hier horizontal erstrecken und an der Leuchte lastabtragend befestigt sind. Die Befestigungsbereiche 11 sind hierbei Bestandteil eines U-profilierten Tragprofils 12, wobei gegebenenfalls jedoch auch gegenüberliegende L-förmige Profile vorgesehen sein können, wobei das die Befestigungsbereiche 11 aufweisende Tragprofil 12 zugleich eine Verschiebungssicherung des Seilaufhängers in Leuchtenlängsrichtung verhindert. Hierzu sind in dem Tragprofil entsprechende Durchtrittsöffnungen zur Aufnahme des Seilaufhängers vorgesehen, die vollumfänglich geschlossen sein können.

Das Zentrum 14 des Befestigungsbereichs des Seilaufhängers, dessen Begrenzung in Fig. 3 zur Verdeutlichung gestrichelt dargestellt ist, wird hierbei durch das Zentrum des eine Querschnittseinschnürung bzw. Umfangsnut 10 aufweisenden Seilaufhängerbereichs oder bei der gegebenen Ausführungsform durch das Zentrum des Exzenters definiert, wobei nach dem Ausführungsbeispiel der Befestigungsbereich 11 der Leuchte den Befestigungsbereich 12 des Seilaufhängers mit nur geringem Spiel oder praktisch spielfrei umgibt.

Um ungleichmäßige Gewichtsverteilungen der Leuchte auszugleichen, die zu einer Schräglage der lediglich an zwei Aufhängepunkten aufgehängten Hängeleuchte führen würde, sind Mittel zur Verschiebung des Leuchtenschwerpunktes relativ zu dem Seilhalterungspunkt der jeweiligen Aufhängung in Form eines Exzenterelementes 13 vorgesehen. Hierzu ist der Befestigungsbereich 12 des Seilaufhängers exzentrisch ausgebildet (siehe auch Figuren 3a, 3b). Durch Verdrehung der Seilaufhängung um die Längserstreckungsrichtung des Seils in seiner Sollposition bzw. um die Seillängsachse kann (vergleiche insbesondere Figur 3a) das Zentrum des Befestigungsbereichs des Seilaufhängers bzw. damit gekoppelt der Befestigungsbereich der Leuchte und damit die Leuchte insgesamt seitlich zu der Seilaufhängung bzw. dem Seilhalterungspunkt 7 verschoben werden. Das Ausmaß der Verschiebung hängt von der Exzentrizität und/oder dem Durchmesser des Exzenterelementes 13 ab. Die Exzentrizität ist in Figur 3b durch Angabe der Zentren der Seilaufhängung und des Zentrums 14 des Befestigungsbereichs angedeutet, es versteht sich, dass in zwei um 90° zueinander verdrehten Stellungen die laterale Verschiebung der Leuchte zur Seilaufhängung maximal bzw. minimal ist, wobei eine geringfügige Verschiebung von Seilhalterungspunkt und Zentrum des Befestigungsbereichs des Seilaufhängers in Leuchtenlängsrichtung praktisch nicht bemerkbar ist. Die laterale Verschiebung kann hierbei im Bereich von 1 bis 3 mm liegen. Dadurch, dass die Leuchte insgesamt gegen deren Aufhängepunkt seitlich verschoben wird, und somit das Leuchtengewicht insgesamt zu tragen kommt, sind vergleichsweise geringe laterale Verschiebungen der Leuchte ausreichend, um diese waagerecht auszurichten.

Nach dem Ausführungsbeispiel ist der Geräteträger mit einer Abdeckung 15 versehen, durch welche der Seilaufhänger in vertikaler Richtung vorsteht. Aufgrund der seitlichen Verschiebung der Leuchte gegenüber dem Seilaufhängepunkt weist die Durchtrittsöffnung 16 der Abdeckung einen etwas größeren Durchmesser auf, als die in dem Befestigungsbereich 11 vorgesehene Durchtrittsöffnung, um unter Berücksichtigung des Durchmessers der Seilaufhängung die exzentrische Bewegung des Seilaufhängers relativ zu der Leuchte ausgleichen zu können (vgl. Fig. 5).

Die Leuchte gemäß Figur 1 stellt hierbei eine zweiflügelige Leuchte dar, wobei die Flügel jeweils durch einen der beidseitig der Geräteträger angeordneten Korpi 5 gebildet werden. Das Trägerprofil 12 ist hierbei ferner an den Wänden 17 des Kasteprofils 18 lastaufnehmend befestigt, beispielsweise angeschweißt, wodurch eine hohe Steifigkeit des Geräteträgers erzielt wird.

Um den Seilaufhänger sicher an dem Leuchtengehäuse befestigen zu können, weist dieser ein unteres Aufhängerteil 20 (siehe Fig. 2) und ein oberes Aufhängerteil 30 (siehe Fig. 3) auf. Das untere Aufhängerteil weist einen Haltebereich 21 auf, der nach dem Ausführungsbeispiel im Wesentlichen zylindrisch ausgeführt ist, und auf den der stegförmige Befestigungsbereich 11 der Leuchte lastabtragend aufgelegt werden kann. Ferner ist das untere Aufhängerteil mit einem Anlagebereich zur lastabtragenden Aufhängung an dem Seil 2 versehen, wozu die Ausnehmung 9 vorgesehen ist. Die Ausnehmung 9 mündet in einer Seildurchführung 22, die mit einer Seildurchführung 31 unter Ausbildung einer zusammenhängenden Seildurchführung verbindbar ist, vorzugsweise unter koaxialer Anordnung der beiden Seildurchführungen 22, 31. Ferner weist das untere Aufhängerteil ein Befestigungsmittel zur Festlegung an dem oberen Aufhängerteil auf, wozu miteinander korrespondierende Gewindezapfen 23 und eine Gewindeausnehmung 32 an dem oberen und unteren Aufhängerteil vorgesehen sind. An dem Gewindebereich kann zusätzlich eine Sicherung, z. B. in Form einer Schraubensicherung, vorgesehen sein, wie sie bekannt ist, z. B. durch ein Quetschelement, eine Verklebung oder dergleichen, um oberes und unteres Aufhängerteil stets gekoppelt bewegen zu können. An dem unteren Aufhängerteil ist ebenfalls ein Werkzeugangriffsbereich 24 in Form gegenüberliegender Abflachungen zum Angriff eines Maulschlüssels oder dergleichen vorgesehen, um die Aufhängerteile aneinander, vorzugsweise verdrehfest, befestigen zu können.

Das obere Aufhängerteil weist einen Werkzeugangriff 33 in Form eines Schlitzes auf, der gleichzeitig als Markierung für die Stellung des jeweiligen lateralen Verschiebungsmittels bzw. des Exzenters 13 dient. Gemäß Figur 3a weist das obere Aufhängerteil einen zentrischen Befestigungsbereich in Form der Gewindeaufnahme 32 auf, der koaxial zu der Seildurchführung 31 bzw. einem anders ausgeführten Seilhaltebereich ausgeführt ist, wobei der Exzenter 13 um ca. 1 bis 3 mm seitlich verschoben ist. Es versteht sich, dass durch Verdrehung der Seilaufhängung um 90° der Exzenter 13 ebenfalls verdreht und hierdurch eine laterale Verschiebung des Leuchtengehäuses relativ zu dem Seilhalterungspunkt in einer Richtung quer zur Gehäuselängsrichtung erfolgt. Dies ist in Figur 5 schematisch dargestellt, wobei die exzentrische Stellung des oberen Seilaufhängers an dem Leuchtengehäuse bzw. dem Geräteträger desselben anhand des Schlitzes 50 ablesbar ist, wobei die Längserstreckung des Schlitzes parallel zur Exzentrizitätslinie, d.h. der Verbindungslinie des Exzenterelementmittelpunktes mit dem Seilhalterungspunkt verläuft (vergleiche Figuren 3a, 3c).

Figur 6 zeigt einen alternativen Aufhänger in einer schematischen Draufsicht, der im wesentlichen wie der Aufhänger nach den Figuren 1-4 aufgebaut ist. Eine Abwandlung besteht in der Exzenteranordnung, bei welcher der Befestigungsbereich 61 des Seilaufhängers für die Leuchte bzw. damit auch der Befestigungsbereich der Leuchte zentriert an dem Seilaufhänger angeordnet sind, wobei der Seilhalterungsbereich 62, der in Art der Ausnehmung 9 gemäß Figur 2d ausgeführt sein kann, exzentrisch zu der Seilaufhängerlängsachse bzw. der Drehachse 63 des Aufhängers angeordnet ist. Auch hierbei kann durch Verdrehung des Seilaufhängers eine laterale Verschiebung der Leuchte zu dem Aufhängepunkt erfolgen, um die Leuchte waagerecht einzustellen.

### Bezugszeichenliste

- 1: Seilaufhänger
- 2: Seil
- 3: Leuchtengehäuse
- 3a: Leuchtengehäuseschwerpunkt
- 4: Geräteträger
- 5: Korpus
- 6: Reflektor
- 7: Seilhalterungspunkt
- 8: Krampe
- 9: Ausnehmung
- 10: Umfangsnut
- 11: Befestigungsbereich
- 12: Befestigungsbereich
- 12a: Täger
- 13: Exzenterelement
- 14: Zentrum des Befestigungsbereichs
- 15: Abdeckung
- 16: Durchtrittsöffnung
- 17: Wand
- 18: Kastenprofil
- 20: unteres Aufhängerteil
- 21: Haltebereich
- 22: Seildurchführung
- 23: Gewindezapfen
- 24: Werkzeugangriffsbereich
- 30: oberes Aufhängerteil
- 31: Seildurchführung
- 32: Gewindeausnehmung
- 33: Werkzeugangriffsbereich
- 50: Schlitz
- 60: Seilaufhänger
- 61: Befestigungsbereich
- 62: Seilhalterungsbereich
- 63: Drehachse
- 70: Seilaufhänger

## Patentansprüche

1. Seilaufhänger für Hängeleuchten mit einer Halterung für ein in Einbaulage vertikales Seil zur Aufhängung einer Leuchte in einem Seilhalterungspunkt und mit einem Befestigungsbereich zur Befestigung der Leuchte an dem Aufhänger, wobei der Befestigungsbereich ein Zentrum aufweist, wobei Mittel (13, 71) zur bezogen auf die Seillängserstreckungsrichtung lateralen Verschiebung des Seilhalterungspunktes (7) relativ zum Zentrum (14) des Befestigungsbereichs für die Leuchte oder Mittel (13, 71) zur bezogen auf die Längserstreckung einer zugeordneten Leuchte lateralen Verschiebung des Leuchtenschwerpunktes (3a) relativ zum Seilhalterungspunkt (7) des Leuchtengehäuses vorgesehen sind **dadurch gekennzeichnet, dass** das laterale Verschiebungsmittel ein Exzenterelement (13) umfasst, durch dessen Verdrehung eine laterale Verschiebung des Seilhalterungspunktes (7) und des Zentrums (14) des Leuchtenbefestigungsbereichs relativ zueinander oder des Seilhalterungspunktes und des Schwerpunktes (3a) eines zugeordneten Leuchtengehäuses relativ zueinander bewirkt wird, und dass die Seilhalterung eine Seildurchführung (22, 31) für das Seil aufweist, die sich durch das Zentrum des Aufhängers (1) erstreckt und bei Betätigung des lateralen Verschiebungsmittels lageunveränderlich ist und dass der Seilaufhänger ein in Einbaulage oberes und ein unteres Aufhängerteil (20, 30) umfasst, die aneinander befestigbar sind, und dass zumindest das untere Aufhängerteil (20) eine Seilhalterung (9) und einen Befestigungsbereich (12) für einen korrespondierenden Befestigungsbereich (11) des Leuchtengehäuses aufweist.

2. Seilaufhänger nach Anspruch 1, **dadurch gekennzeichnet, dass** in dem Verbindungsbereich des oberen und unteren Aufhängerteils eine seitliche Querschnittseinschnürung (10) zur Aufnahme eines Befestigungsbereichs des Leuchtengehäuses angeordnet ist.

3. Seilaufhänger nach einem der Ansprüche 1 oder 2, **dadurch gekennzeichnet, dass** das laterale Verschiebungsmittel (13) an dem oberen Aufhängerteil angeordnet ist oder an diesem angreift.

4. Seilaufhänger nach Anspruch 3, **dadurch gekennzeichnet, dass** das laterale Verschiebungsmittel als Exzenterelement (13) ausgeführt ist und an dem oberen Aufhängerteil angeordnet ist.

5. Seilaufhänger nach einem der Ansprüche 1 bis 4,**dadurch gekennzeichnet, dass** ein Betätigungsorgan (30, 33) für die laterale Verschiebung der Seilhalterung relativ zum Befestigungsbereich des Leuchtengehäuses (4) oder für die laterale Verschiebung des Schwerpunktes (3a) der zugeordneten Leuchte zu der Seilhalterung an dem in Einbaulage oberen Ende des Seilaufhängers (1) angeordnet ist.

6. Seilaufhänger nach einem der Ansprüche 1 bis 5, **dadurch gekennzeichnet, dass** ein Betätigungsorgan (33) für das Exzenterelement (13) vorgesehen ist, an dem die Stellung des Exzenterelementes zumindest mittelbar oder unmittelbar ablesbar ist.

7. Leuchtengehäuse einer Hängeleuchte mit einer Seilaufhängung mit Mitteln (13, 71) zur bezogen auf die Längserstreckung der Leuchte lateralen Verschiebung des Leuchtengehäuseschwerpunktes (3a) relativ zu zumindest einem oder mehreren Seilhalterungspunkten (7) des Leuchtengehäuses, **dadurch gekennzeichnet , dass** ein Seilaufhänger nach einem der Ansprüche 1 bis 8 vorgesehen ist.

8. Leuchtengehäuse nach Anspruch 7, **dadurch gekennzeichnet, dass** das Gehäuse einen Befestigungsbereich (11) für den Seilaufhänger (1) aufweist, der in Einbaulage in einer ersten vertikalen Höhe angeordnet ist und dass oberhalb des Befestigungsbereichs eine Abdeckung (15) vorgesehen ist, durch die das laterale Verschiebungsmittel betätigbar ist oder durch die dieses in Einbaulage nach oben oder seitlich aus dem Gehäuse vorsteht.

9. Leuchtengehäuse nach Anspruch 7 oder 8, **dadurch gekennzeichnet, dass** der Seilaufhänger an einem Geräteträger (4) des Leuchtengehäuses befestigt ist.

10. Leuchtengehäuse nach einem der Ansprüche 7 bis 9, **dadurch gekennzeichnet, dass** die Leuchte eine zweiflügelige Leuchte darstellt, bei welcher sich beidseitig der durch die Seilaufhänger definierten Längsachse Korpi (5) zur Aufnahme von Leuchtmitteln erstrecken.

11. Leuchtengehäuse nach einem der Ansprüche 7 bis 10, **dadurch gekennzeichnet, dass** der Befestigungsbereich des Gehäuses als mit zumindest einer Aufnahme für einen Seilaufhänger, vorzugsweise mit zwei in Gehäuselängsrichtung beabstandeten Aufnahmen, versehener Träger (12a) ausgeführt ist, das an der Wandung (17) eines Kastenprofils (18) gehaltert ist, und dass das Kastenprofil eine oberseitige Abdeckung (15) aufweist.

## Claims

1. A cable suspension arrangement for hanging luminaires comprising a holder for a cable which is vertical in the position of installation for suspending a luminaire at a cable holder point and a fixing region for fixing the luminaire to the suspension arrangement, wherein the fixing region has a center, wherein there are provided means (13, 71) for displacement of the cable holder point (7) laterally with respect to the longitudinal direction in which the cable extends, relative to the center (14) of the fixing region for the luminaire, or means (13, 71) for displacement of the center of gravity (3a) of the luminaire, laterally with respect to the longitudinal extent of an associated luminaire, relative to the cable holder point (7) of the luminaire housing, **characterized in that**
the lateral displacement means includes an eccentric element (13), the rotation of which causes lateral displacement of the cable holder point (7) and the center (14) of the light fixing region relative to each other or of the cable holder point (7) and the center of gravity (3a) of an associated luminaire housing relative to each other and that the cable holder has a cable passage means (22, 31) for the cable which extends through the center of the suspension arrangement (1) and which is invariable in position upon actuation of the lateral displacement means and that the cable suspension arrangement includes suspension members (20, 30) which in the position of installation are upper and lower members and which can be fixed to each other, and that at least the lower suspension member (20) has a cable holder (9) and a fixing region (12) for a corresponding fixing region (11) of the luminaire housing.

2. A cable suspension arrangement as set forth in claim 1 **characterized in that** arranged in the connecting region of the upper and lower suspension members is a lateral cross-sectional constriction (10) for receiving the fixing region of the luminaire housing.

3. A cable suspension arrangement as set forth in claim 1 or 2 **characterized in that** the lateral displacement means (13) is arranged at or engages the upper suspension member.

4. A cable suspension arrangement as set forth in claim 3 **characterized in that** the lateral displacement means is in the form of an eccentric element (13) and is arranged at the upper suspension member.

5. A cable suspension arrangement as set forth in claim 1 to 4 **characterized in that** an actuating member (30, 33) for lateral displacement of the cable holder relative to the fixing region of the luminaire housing (4) or for lateral displacement of the center of gravity (3a) of the associated luminaire relative to the cable holder is arranged at the end of the cable suspension arrangement (1), which is the upper end in the position of installation.

6. A cable suspension arrangement as set forth in claim 1 to 5 **characterized in that** there is provided an actuating member (33) for the eccentric element (13), at which the position of the eccentric element can be read off at least indirectly or directly.

7. A luminaire housing of a hanging luminaire having a cable suspension arrangement with means (13, 71) for displacement of the center of gravity (3a) of the luminaire housing, laterally with respect to the longitudinal extent of the luminaire, relative to at least one or more cable holder points (7) of the luminaire housing, **characterized in that** there is provided a cable suspension arrangement as set forth in one of claims 1 through 6.

8. A luminaire housing as set forth in claim 7 **characterized in that** the housing has a fixing region (11) for the cable suspension arrangement (1), which in the position of installation is arranged in a first vertical height, and that provided above the fixing region is a cover (15) through which the lateral displacement means can be actuated or through which same projects in the position of installation upwardly or laterally out of the housing.

9. A luminaire housing as set forth in claim 7 or 8 **characterized in that** the cable suspension arrangement is fixed to a device carrier (4) of the luminaire housing.

10. A luminaire housing as set forth in claim 7 to 9 **characterized in that** the luminaire represents a dual-wing luminaire in which bodies (5) for accommodating light means extend on both sides of the longitudinal axis defined by the cable suspension arrangements.

11. A luminaire housing as set forth in claim 7 to 10 **characterized in that** the fixing region of the housing is in the form of a carrier (12a) which is provided with at least one receiving means for a cable suspension arrangement, preferably with two receiving means spaced in the longitudinal direction of the housing, and which is held to the wall (17) of a box profile (18), and that the box profile has a top cover (15).

## Revendications

1. Elément de suspension à câble pour des luminaires à suspension avec un support pour un câble vertical en position de montage pour suspendre un luminaire dans un point de support du câble et avec une zone de fixation pour fixer le luminaire au niveau de l'élément de suspension, la zone de fixation présentant un centre, des moyens (13, 71) pour le déplacement, latéral par rapport au sens d'extension longitudinale du câble, du point de support du câble (7), par rapport au centre (14) de la zone de fixation pour le luminaire ou des moyens (13, 71) pour le déplacement, latéral par rapport à l'extension longitudinale d'un luminaire associé, du centre de gravité du luminaire (3a) par rapport au point de support du câble (7) du boîtier de luminaire étant prévus, **caractérisé en ce que** le moyen de déplacement latéral comprend un élément excentrique (13), dont le torsion occasionne un déplacement latéral du point de support du câble (7) et du centre (14) de la zone de fixation du luminaire l'un par rapport à l'autre ou du point de support du câble et du centre de gravité (3a) d'un boîtier de luminaire associé, l'un par rapport à l'autre, **en ce que** le support du câble présente un passage de câble (22, 31) pour le câble qui s'étend à travers le centre de l'élément de suspension (1) et est fixe lorsque le moyen de déplacement latéral est actionné, **en ce que** l'élément de suspension à câble comprend une partie de l'élément de suspension inférieure et supérieure (20, 30) en position de montage qui peuvent être fixées l'une contre l'autre et **en ce qu'**au moins la partie de l'élément de suspension inférieure (20) présente un support de câble (9) et une zone de fixation (12) pour une zone de fixation (11) correspondante du boîtier de luminaire.

2. Elément de suspension à câble selon la revendication 1, **caractérisé en ce que**, dans la zone de liaison des parties de l'élément de suspension inférieure et supérieure, un rétrécissement latéral de la section transversale (10) est disposé pour loger une zone de fixation du boîtier de luminaire.

3. Elément de suspension à câble selon la revendication 1 ou 2, **caractérisé en ce que** le moyen de déplacement latéral (13) est disposé au niveau de la partie de l'élément de suspension supérieure ou est en prise au niveau de celle-ci.

4. Elément de suspension à câble selon la revendication 3, **caractérisé en ce que** le moyen de déplacement latéral est réalisé en tant qu'élément excentrique (13) et est disposé au niveau de la partie de l'élément de suspension supérieure.

5. Elément de suspension à câble selon l'une quelconque des revendications 1 à 4, **caractérisé en ce qu'**un organe de manoeuvre (30, 33) est disposé pour le déplacement latéral du support de câble par rapport à la zone de fixation du boîtier de luminaire (4) ou pour le déplacement latéral du centre de gravité (3a) du luminaire associé pour le support de câble au niveau de l'extrémité supérieure, en position de montage, de l'élément de suspension à câble (1).

6. Elément de suspension à câble selon l'une quelconque des revendications 1 à 5, **caractérisé en ce qu'**un organe de manoeuvre (33) est prévu pour l'élément excentrique (13) au niveau duquel la position de l'élément excentrique est lisible au moins directement ou indirectement.

7. Boîtier de luminaire d'un luminaire à suspension avec une suspension à câble avec des moyens (13, 71) pour le déplacement, latéral par rapport à l'extension longitudinale du luminaire, du centre de gravité du boîtier de luminaire (3a) par rapport au moins à un ou plusieurs points de support de câble (7) du boîtier de luminaire, **caractérisé en ce qu'**un élément de suspension à câble selon l'une quelconque des revendications 1 à 6 est prévu.

8. Boîtier de luminaire selon la revendication 7, **caractérisé en ce que** le boîtier présente une zone de fixation (11) pour l'élément de suspension à câble (1) qui est disposé, en position de montage, à une première hauteur verticale et **en ce qu'**au-dessus de la zone de fixation, un recouvrement (15) est prévu à travers lequel le moyen de déplacement latéral peut être actionné ou à travers lequel celui-ci dépasse du boîtier vers le haut ou latéralement, en position de montage.

9. Boîtier de luminaire selon la revendication 7 ou 8, **caractérisé en ce que** l'élément de suspension à câble est fixé au niveau d'un porte-appareil (4) du boîtier de luminaire.

10. Boîtier de luminaire selon l'une quelconque des revendications 7 à 9, **caractérisé en ce que** le luminaire représente un luminaire à deux ailes, pour lequel des corps (5) s'étendent des deux côtés de l'axe longitudinal défini par l'élément de suspension à câble, pour loger des moyens lumineux.

11. Boîtier de luminaire selon l'une quelconque des revendications 7 à 10, **caractérisé en ce que** la zone de fixation du boîtier est réalisée en tant que support (12a) pourvu au moins d'un logement pour un élément de suspension à câble, de préférence, de deux logements espacés dans le sens longitudinal du boîtier, et maintenu au niveau de la paroi (17) d'un profilé en caisson (18) et **en ce que** le profil en caisson présente un recouvrement (15) côté supérieur.
